# EUROPÄISCHE PATENTANMELDUNG

(11) **EP 4 786 797 A1**
(43) Veröffentlichungstag der Anmeldung: **05.08.2026**
(21) Anmeldenummer: 26153158.6
(22) Anmeldetag: 21.01.2026
(51) Int. Cl.: F04D 29/52, F04D 29/54, F04D 29/70

(54) **LÜFTER MIT SCHUTZGITTERBYPASS**

(30) Priorität: 30.01.2025 DE 102025103442
(71) Anmelder: WISTRO Elektro-Mechanik GmbH, 30855 Langenhagen (DE)
(72) Erfinder: Strohmeyer, Hauke, 30169 Hannover (DE)
(74) Vertreter: Scheffler, Jörg

(57) **Zusammenfassung**

Die Erfindung betrifft einen Lüfter (1) mit einem drehbeweglich gelagerten Lüfterrad (2), wobei ein Schutzgitter (3) das Lüfterrad (2) abdeckend am Lüfter (1) angeordnet ist und das Schutzgitter (3) hierbei mehrere Gitterelemente (4, 8) sowie zwischen den Gitterelementen (4, 8) ausgebildete Gitteröffnungen (5) aufweist und zwischen den Gitterelementen (4, 8) quer zu einer Mittellängsachse (6) des Lüfters (1) ein Gitterabstand (7) ausgebildet ist. Darüber hinaus ist zwischen einem quer zu der Mittellängsachse (6) des Lüfters (1) äußersten Gitterelement (8) und einer Gehäuseeinheit (9) des Lüfters (1) ein einen Schutzgitterbypass bildender Spalt (10), insbesondere ein Ringspalt, ausgebildet.

## Beschreibung

Die Erfindung betrifft einen Lüfter mit einem drehbeweglich gelagerten Lüfterrad, wobei ein Schutzgitter das Lüfterrad abdeckend am Lüfter angeordnet ist und das Schutzgitter hierbei mehrere Gitterelemente sowie zwischen den Gitterelementen ausgebildete Gitteröffnungen aufweist. Ferner ist zwischen den Gitterelementen quer zu einer Mittellängsachse des Lüfters ein Gitterabstand ausgebildet.

Zur grundsätzlichen Steigerung der Effizienz von Lüften sind bereits eine Vielzahl an Ansätzen aus dem Stand der Technik bekannt.

So lässt sich z. B. der US 2002 / 0 159 887 A1 eine Motor-/Lüftereinheit mit einem radialen Diffusor-Bypass entnehmen, die den Wirkungsgrad und die Effizienz der Luftströmung bei Anwendungen mit feuchtigkeitsbeladener Luft, wie z. B. Nass-Trockensaugern, optimieren soll. Dabei stellt das Bypass-System sicher, dass der Motor nicht direkt von feuchter Luft durchströmt wird, wodurch dessen Funktionalität und Langlebigkeit gewährleistet und wofür insbesondere Arbeits- und Kühlluftstrom getrennt werden. Ein wesentliches Merkmal dafür ist die Konstruktion von Lamellen innerhalb eines Endträgers, die den Luftstrom gezielt leiten. Diese Lamellen sind so gestaltet, dass sie den Arbeitsluftstrom von der rotierenden Lüftereinheit, hierbei direkt nach Verlassen der Lüfterauslassöffnungen aufnehmen und ihn durch die Lamellenzwischenräume gebildete, sich allmählich erweiternde Kanäle führen. Die Kanäle sammeln die Luft in einer ringförmigen Sammelkammer, bevor sie durch radiale Austrittsöffnungen der Lüfterhaube nach außen abgeführt wird. Dieses Design minimiert Turbulenzen und Strömungsverluste, wodurch der Wirkungsgrad gesteigert wird. Zudem verhindern Luftdichtungen einen unerwünschten Luftfluss in Zwischenräume zwischen dem Einlass und der Lüftereinheit, was Verwirbelungen und Energieverluste reduziert.

Die JP 2006 - 037 733 A beschreibt zudem eine Lüfterverkleidung, die für den Einsatz mit einem Axiallüfter und einem Wärmetauscher, wie zum Beispiel dem Kühler eines Fahrzeugs, ausgebildet ist. Ziel ist dabei, die statische Druckeffizienz des Lüfters zu verbessern und Lüftergeräusche zu reduzieren. Die Lüfterverkleidung bildet einen Belüftungsraum, der die Luft vom Wärmetauscher zum Axiallüfter leitet, und ist kontinuierlich mit dem Wärmetauscher sowie dem Lüfter verbunden. Die Lüfterverkleidung weist einen Abdeckring auf, über den der Belüftungsraum in einen inneren und einen äußeren Belüftungsbereich unterteilt wird. Der Abdeckring ist mit Öffnungen ausgestattet, die diese beiden Bereiche miteinander verbinden, einen Luftstrom zwischen ihnen ermöglichen und diesen Luftstrom zur Spitze der Schaufeln des Lüfterrads des Axiallüfters führen. Hierdurch soll die statische Druckeffizienz des Axiallüfters des Radiators verbessert und die Lüftergeräusche reduziert werden.

Zusätzlich zu Effizienzüberlegungen muss jedoch auch die Betriebssicherheit eines Lüfters gewährleistet werden. Insbesondere die Gestaltung der Lüfterverkleidung und zugehöriger Bauteile erfordert eine sorgfältige Abwägung zwischen aerodynamischen Anforderungen und Sicherheitsaspekten wie dem Schutz vor Berührung. Nur durch eine ganzheitliche Betrachtung von Effizienz, Funktionalität und Sicherheit lassen sich Lüftersysteme entwickeln, die den steigenden Anforderungen in verschiedensten Anwendungsbereichen gerecht werden.

So kommt z. B. neben der Gestaltung einer Einlaufdüse des Lüfters auch der Ausführung eines das Lüfterrad des Lüfters abdeckenden Schutzgitters eine besondere Bedeutung zu, da dieses nicht nur als Sicherheitsmaßnahme dient, sondern auch die Effizienz des Lüfters erheblich beeinflusst. Ein gut konzipiertes Schutzgitter kann den Luftstrom gezielt leiten, Strömungsverluste minimieren und somit den Energieverbrauch des Lüfters senken. Gleichzeitig müssen Schutzgitter den Anforderungen des Berührungsschutzes entsprechen.

Die Herstellung von Schutzgittern erfolgt häufig durch Gießen, da dieser Prozess zahlreiche Vorteile bietet. Im Gussverfahren können Schutzgitter mit sehr individuellen Formen hergestellt werden, einschließlich aerodynamischer Designs der Streben des Schutzgitters, die speziell an den Luftstrom angepasst werden. Darüber hinaus ist es möglich, zusätzliche Funktionalitäten (z. B. Montagepunkte, Halterungen oder Verstärkungen) direkt in das Schutzgitter zu integrieren, ohne dass separate Bauteile und/oder eine dadurch bedingte Montage benötigt werden. Ein gegossenes Schutzgitter hat jedoch gewisse konstruktive und/oder fertigungstechnische Einschränkungen, die sich negativ auf den Wirkungsgrad des Lüfters auswirken können. Regelmäßig müssen die Streben eine Dicke von mehreren Millimetern, z. B. eine Dicke zwischen fünf und zehn Millimetern aufweisen, damit eine Gussform ohne Gussfehler gefüllt werden kann. Zudem weist das beim Gießen verwendete Material regelmäßig sprödbrüchige Eigenschaften auf, sodass aufgrund von Festigkeitsanforderungen eine gewisse Dicke der Streben ausgeführt sein muss. Die Dicke der Streben ist dadurch bei gegossenen Gittern oft größer als bei anderen Herstellungsverfahren und die Streben stellen größere Strömungshindernisse dar, welche Druckverluste verursachen.

Vor diesem Hintergrund liegt der Erfindung die Aufgabe zugrunde, den Lüfter der eingangs genannten Art so auszugestalten, dass dieser auch bei Ausführung eines gegossenen Schutzgitters einen hohen Wirkungsgrad aufweist.

Diese Aufgabe wird erfindungsgemäß mit einem Lüfter gemäß den Merkmalen des Anspruchs 1 gelöst. Die weitere Ausgestaltung der Erfindung ist den Unteransprüchen zu entnehmen.

Erfindungsgemäß ist also ein Lüfter mit einem drehbeweglich gelagerten Lüfterrad vorgesehen. Dabei ist, insbesondere in einer Durchströmungsrichtung durch den Lüfter stromauf des Lüfterrads, ein, bevorzugt gegossenes, Schutzgitter das Lüfterrad abdeckend am Lüfter angeordnet.

Das Schutzgitter weist hierbei mehrere, insbesondere koaxial zueinander angeordnete und/oder ringförmige, Gitterelemente sowie entsprechend zwischen den Gitterelementen ausgebildete Gitteröffnungen auf, wobei zwischen den Gitterelementen quer, insbesondere radial zu einer Mittellängsachse - des Schutzgitters sowie des Lüfterrads und/oder des Lüfters - ein insbesondere lichter Gitterabstand ausgebildet ist.

Darüber hinaus ist zwischen einem quer zu einer Mittellängsachse des Lüfters, im Speziellen einem radial äußersten Gitterelement und einer Gehäuseeinheit des Lüfters ein Spalt, insbesondere ein Ringspalt ausgebildet, welcher einen Schutzgitterbypass bildet. Über diesen Schutzgitterbypass strömt im Betrieb des Lüfters - neben einem durch die Gitteröffnungen des Schutzgitters strömenden Hauptstrom - ein ebenfalls über das Lüfterrad erzeugter Nebenstrom, über welchen insbesondere die Nachteile des gegossenen Schutzgitters zumindest reduziert werden können, welches durch konstruktive Einschränkungen, wie z. B. durch eine Werkzeugteilung der Gussform und eine im Vergleich hohe Dicke der Gitterelemente oder Streben, den Wirkungsgrad des Lüfters verringert.

Hierzu ist auszuführen, dass bei einer Ausgestaltung eines Schutzgitters nach dem Stand der Technik ohne einen Schutzgitterbypass aufgrund der Formgebung des Schutzgitters eine Strömung im radial äußeren Bereich nahezu diagonal in den Lüfter angesaugt wird, was zu einer Ablösung der Strömung oder einer Rückströmung im Randbereich zur Gehäuseeinheit führt. Durch den Schutzgitterbypass respektive den über den Schutzgitterbypass einströmenden Nebenstrom wird eine Strömungsgeschwindigkeit eines aus Haupt- und Nebenstrom resultierenden Gesamtstroms in dem Randbereich erhöht und der Gesamtstrom im Grunde reenergetisiert, sodass die Ablösung oder die Rückströmung deutlich minimiert oder gar verhindert wird. Dies steigert in überaus vorteilhafter Weise wiederum den Wirkungsgrad respektive die Effizienz des Lüfters.

In einer besonders vorteilhaften Ausführungsform der Erfindung umfasst die Gehäuseeinheit ein Gehäuse des Lüfters und/oder eine radial innen am Gehäuse ausgeführte Einlaufdüse oder Anströmdüse. Hierbei ist diese Einlaufdüse sich insbesondere in die Durchströmungsrichtung an das Schutzgitter anschließend und zum äußersten Gitterelement des Schutzgitters benachbart angeordnet. Dies weiterbildend fasst die Einlaufdüse das Lüfterrad zudem quer, insbesondere radial zur Mittellängsachse ein. Die Einlaufdüse dient hier vorteilhaft dazu, eine möglichst ungestörte Geschwindigkeitsverteilung vor dem Lüfterrad sicherzustellen, sodass dieses über die gesamte Höhe der Schaufeln des Lüfterrads weitgehend optimal und somit wirkungsgraderhöhend angeströmt wird.

Grundsätzlich kann die Einlaufdüse dabei mit dem Gehäuse einteilig respektive einstückig ausgeformt sein. Bevorzugt sind die Einlaufdüse und das Gehäuse jedoch als getrennte, jedoch miteinander verbundene Bauteile und/oder die Gehäuseeinheit somit zweiteilig ausgeführt.

Eine darüber hinaus gewinnbringende Ausführungsform der Erfindung lässt sich darin erkennen, dass das äußerste Gitterelement zumindest in einem der Gehäuseeinheit, insbesondere der Einlaufdüse zugewandten Bereich als ein Strömungsleitelement ausgeformt ist. Auf diese Weise wird es über das äußerste Gitterelement ermöglicht, insbesondere im Vergleich zur bloßen Bereitstellung eines Spalts, den Nebenstrom in den Randbereich zur Gehäuseeinheit zu lenken, in dem es andernfalls zu einem Ablösen des Gesamtstroms kommen könnte. Dies trägt wie vorgenannt zur Stabilisierung der Strömung bei und verbessert somit die Effizienz des Lüfters.

In einer vielversprechenden Ausgestaltung der Erfindung ist zusätzlich vorgesehen, dass das äußerste Gitterelement, insbesondere der als Strömungsleitelement ausgeformte Bereich, in einem Abschnitt des Lüfters sich wenigstens axial mit der dem äußeren Gitterelement gegenüberliegenden Gehäuseeinheit, insbesondere der Einlaufdüse, überlappend ausgeformt ist. Somit ist folglich in dem Abschnitt zwischen dem Gitterelement und der Gehäuseeinheit, insbesondere der Einlaufdüse, eine Überlappung ausgebildet. Durch die Überlappung wird dabei ein stabiler Übergang zwischen den Bauteilen gewährleistet, wobei mittels der Überlappung eine optimierte Strömungsführung bereitgestellt wird.

So ist in einer Weiterbildung der Erfindung auch vorteilhaft angedacht, dass durch die Überlappung ein zumindest anteilig axial verlaufendes Segment des Spalts und somit des Gitterbypasses ausgebildet ist. Das Segment kann somit auch anteilig radial verlaufen und/oder einen Verlauf aus überlagerten axialen und radialen Anteilen aufweisen. Ein solches Überlagern von axialen und radialen Anteilen resultiert damit, insbesondere im Querschnitt gesehen, in einem schrägen oder diagonalen Verlauf des Segments. Das Segment kann dabei auch mehrere Teilstücke mit axialem und/oder radialem Verlauf aufweisen. Bevorzugt sind die axialen Anteile jedoch stets größer als radiale Anteile des Segments.

Weiterhin lässt sich eine Gestaltungsform der Erfindung als Erfolg versprechend ansehen, bei welcher der als Strömungsleitelement ausgeformte Bereich des äußersten Gitterelements wenigstens in dem die Überlappung aufweisenden Abschnitt des Lüfters einer Form der Gehäuseeinheit, insbesondere der Einlaufdüse, in diesem Abschnitt im Wesentlichen folgend ausgeformt ist. Hierdurch lässt sich der Nebenstrom auch bei einem z. B. nichtlinearen und/oder komplexeren Verlauf der Gehäuseeinheit in den Randbereich der Gehäuseeinheit führen und somit ein Ablösen oder eine Rückströmung in dem Randbereich minimieren oder verhindern.

In einer weiterführenden Umsetzung der Erfindung zeigt sich als vorteilhaft, dass das äußerste Gitterelement, insbesondere der als Strömungsleitelement gestaltete Bereich, mit der dem äußersten Gitterelement gegenüberliegenden Gehäuseeinheit, wie etwa der Einlaufdüse oder dem Gehäuse, ein Segment des Spalts ausformt, das einen Lufteinlass bildet. Dieses Segment verläuft zumindest teilweise radial und/oder schräg. Zudem geht dieses Segment des Spalts, insbesondere in das durch die Überlappung gebildete, zumindest teilweise axial verlaufende Segment des Spalts über. Durch die hierdurch ermöglichte, im Wesentlichen radiale oder schräge Ansaugung des Nebenstroms kann dieser weitgehend ungestört, z. B. möglichst turbulenzfrei, vom über die Gitteröffnungen einströmenden Hauptstrom in den Lüfter und/oder den Randbereich zur Gehäuseeinheit gelangen.

Eine vielversprechende Ausführungsform der Erfindung zeigt sich zudem dadurch, dass eine insbesondere laufende Weite des Spalts geringer ist als der kleinste Gitterabstand zwischen zwei benachbarten Gitterelementen. Dies trägt vorteilhaft dazu bei, insbesondere im durch die Überlappung bereitgestellten Segment eine hohe Strömungsgeschwindigkeit des Nebenstroms und damit eine ausreichend hohe Strömungsgeschwindigkeit im Randbereich zur Gehäuseeinheit bereitzustellen.

Erfolg versprechend zeigt sich eine Ausgestaltung der Erfindung zudem dadurch, dass der Spalt, hierbei insbesondere das zumindest anteilig axial verlaufende Segment, wenigstens abschnittsweise als ein Diffusor ausgeformt ist. Dies weiterbildend beträgt das Verhältnis einer eintrittsseitigen Querschnittsfläche des Spalts und einer austrittsseitigen Querschnittsfläche des Spalts dem Verhältnis einer Eintrittsfläche zu einer Austrittsfläche eines rotationssymmetrischen Diffusors mit einem Diffusorwinkel von höchstens 11°, bevorzugt höchstens 8°.Die eintrittsseitige Querschnittfläche ist hierbei vorzugsweise eine, insbesondere als eine Ringfläche ausgebildete Eintrittsfläche des zumindest anteilig axial verlaufenden Segments. Entsprechend ist die austrittsseitige Querschnittfläche bevorzugt eine, insbesondere als eine Ringfläche ausgebildete Austrittsfläche des zumindest anteilig axial verlaufenden Segments. Der Spalt, der zumindest abschnittsweise - oder auch vollständig - als Diffusor gestaltet ist, ermöglicht es hierbei, im Randbereich der Gehäuseeinheit übermäßig hohe Strömungsgeschwindigkeiten des Nebenstroms und/oder Hauptstroms zu vermeiden. Dadurch entsteht im Randbereich eine optimierte Strömung, bei der eine Ablösung der Strömung von der Gehäuseeinheit, insbesondere der Einlaufdüse, aufgrund potenziell zu hoher Strömungsgeschwindigkeiten zumindest minimiert wird.

Eine weitere überaus vorteilhafte Weiterbildung der Erfindung ist zudem dadurch gegeben, dass ein kleinster Innendurchmesser der Einlaufdüse, hierbei insbesondere in einem Abschnitt des Lüfters, in welchem das Lüfterrad angeordnet ist, wenigstens 90 %, bevorzugt wenigstens 93 % und besonders bevorzugt wenigstens 95 % eines Innendurchmessers des Gehäuses beträgt, wobei das Lüfterrad, hierbei insbesondere ein Außendurchmesser des Lüfterrads an den kleinsten Innendurchmesser der Einlaufdüse angepasst ist. Hierdurch liegt eine Ausgestaltung mit einem im Vergleich zu einem Lüfter ohne Schutzgitterbypass höherem Innendurchmesser der Einlaufdüse und/oder einem größeren Lüfterrad vor. Derart lässt sich wiederum der Wirkungsgrad des Lüfters steigern.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
Fig. 1 einen schematischen Querschnitt des Lüfters;
Fig. 2 eine Detaildarstellung des Schutzgitters und der Gehäuseeinheit.

Die Figur 1 zeigt einen schematischen Querschnitt durch eine Ausführungsform des Lüfters 1 mit dem drehbeweglich gelagerten Lüfterrad 2. Der Lüfter 1 weist hierbei das Schutzgitter 3 auf, welches das Lüfterrad 2 abdeckend am Lüfter 1 angeordnet ist, wobei das Schutzgitter 3 mehrere Gitterelemente 4, 8 sowie zwischen den Gitterelementen 4, 8 ausgebildete Gitteröffnungen 5 umfasst. Die Gitterelemente 4, 8 weisen dabei quer zur Mittellängsachse 6 des Lüfters 1, hier im Speziellen radial, den lichten Gitterabstand 7 zueinander auf.

Der Lüfter 1 verfügt zudem über die Gehäuseeinheit 9, welche aus dem Gehäuse 11 des Lüfters 1 mit dem Innendurchmesser 20 und der radial innen am Gehäuse 11 ausgeführten Einlaufdüse 12 gebildet ist. Die Einlaufdüse 12 schließt sich hier axial, insbesondere in eine Durchströmungsrichtung des Lüfters 1, an das Schutzgitter 3 an und ist zudem zum quer zu der Mittellängsachse 6 des Lüfters 1, wiederum also radial zum äußersten Gitterelement 8 benachbart angeordnet. Weiterhin wird das Lüfterrad 2 quer zur Mittellängsachse 6, hier also wiederum radial durch die Einlaufdüse 12, eingefasst. Die Einlaufdüse 12 ist dabei vom Schutzgitter 3 zum Lüfterrad 2 hin radial bzw. konisch zulaufend ausgeformt und weist in dem Abschnitt des Lüfters 1, in dem das Lüfterrad 2 angeordnet ist, ihren kleinsten Innendurchmesser 19 auf.

Die Besonderheit des Schutzgitters 3 besteht nunmehr darin, dass zwischen dem äußersten Gitterelement 8 und der Gehäuseeinheit 9 des Lüfters 1 der einen Schutzgitterbypass bildende Spalt 10 ausgebildet und in dieser Ausführungsform als Ringspalt ausgeformt ist, über den im Betrieb des Lüfters 1 ein Nebenstrom in den Lüfter 1, insbesondere in die Gehäuseeinheit 9 respektive die Einlaufdüse 12 einströmt und die aerodynamische Leistung des sich aus dem Nebenstrom und dem über das Schutzgitter 3 respektive die Gitteröffnungen 5 in die Gehäuseeinheit 9 einströmenden Hauptstrom ergebenden Gesamtstrom erhöht, sodass im Randbereich zur Gehäuseeinheit 9, hier der Einlaufdüse 12, keine oder lediglich eine minimale Ablösung des Gesamtstroms von der Einlaufdüse 12 vorliegt.

Die Figur 2 zeigt in diesem Zusammenhang die in der Figur 1 gestrichelt wiedergegebene Detaildarstellung A, welche verdeutlicht, dass das äußerste Gitterelement 8 zumindest in dem der Gehäuseeinheit 9, hierbei vor allem der Einlaufdüse 12, zugewandten Bereich 13 als ein Strömungsleitelement ausgeformt ist.

Hierfür ist das äußerste Gitterelement 8 in dem Abschnitt 14 des Lüfters 1 so ausgeformt, dass es sich wenigstens axial mit der dem äußersten Gitterelement 8 gegenüberliegenden Gehäuseeinheit 9, insbesondere der Einlaufdüse 12, überlappt. Dadurch ist in dem Abschnitt 14 zwischen dem äußersten Gitterelement 8 und der Gehäuseeinheit 9 folglich die in der Figur 2 näher aufgezeigte Überlappung 15 ausgebildet. Über die Überlappung 15 ist dabei wiederum das zumindest anteilig axial verlaufende Segment 16 des Spalts 10 ausgebildet. Das Segment 16 weist hierbei neben einem rein axial verlaufenden Teilstück zudem ein sich daran anschließendes Teilstück mit überlagerten axialen und radialen Anteilen auf, sodass der Spalt 10, hier der Ringspalt, schräg bzw. auch radial nach innen verlaufend ausgeformt ist.

Dies resultiert hierbei unter anderem daraus, dass der als Strömungsleitelement ausgeformte Bereich 13 in dem die Überlappung 15 aufweisenden Abschnitt 14 der Form der Gehäuseeinheit 9, hier der Einlaufdüse 12, in diesem Abschnitt 14 folgend ausgeformt ist.

In der Ausgestaltungsform ist der Spalt 10, hierbei das zumindest anteilig axial verlaufende Segment 16, zudem wenigstens abschnittsweise als ein Diffusor ausgeformt. Dabei entspricht das Verhältnis der eintrittsseitigen Querschnittsfläche 21 des Spalts 10, welche hierbei als die Eintrittsfläche 22 des zumindest anteilig axial verlaufenden Segments 16 ausgebildet ist und der austrittsseitigen Querschnittsfläche 23 des Spalts 10 dem Verhältnis einer Eintrittsfläche zu einer Austrittsfläche eines rotationssymmetrischen Diffusors mit einem Diffusorwinkel von höchstens 11°. Die austrittseitige Querschnittsfläche 23 ist zudem die Austrittsfläche 24 des zumindest anteilig axial verlaufenden Segments 16. Die Ausrichtung der Eintrittsfläche 22 sowie der Austrittsfläche 24 kann hierbei derart gestaltet sein, dass die Flächennormalen der Eintrittsfläche 22 sowie der Austrittsfläche 24 in Richtung der Haupterstreckungsrichtung des Spalts 10 am Eingang respektive Ausgang des Segments 16 liegen. In diesem Zusammenhang oder für sich genommen können die Eintrittsfläche 22 sowie die Austrittsfläche 24 selbst auch in Richtung der Normalen auf den der Einlaufdüse 12 zugewandten Bereich 13 am Eingang respektive Ausgang des Segments 16 ausgerichtet sein.

Neben dem Segment 16 formt das äußerste Gitterelement 8 mit der Gehäuseeinheit 9, hier der Einlaufdüse 12 und dem Gehäuse 11, das einen Lufteinlass bildende, zumindest anteilig radial und/oder schräg verlaufende bzw. konisch zulaufende Segment 18 des Spalts 10 aus. Das Segment 18 geht dabei in das durch die Überlappung 15 ausgebildete Segment 16 des Spalts 10 über, sodass die beiden zusammenhängenden Segmente 16, 18 den Spalt 10 ausformen.

Die Weite 17 des Spalts 10 ist dabei geringer als der kleinste Gitterabstand 7, welcher in dieser Ausführungsform zwischen den beiden benachbarten Gitterelementen 4, 8 ausgebildet ist.

### BEZUGSZEICHENLISTE

| | | | |
|---|---|---|---|
| 1 | Lüfter | 21 | Querschnittsfläche |
| 2 | Lüfterrad | 22 | Eintrittsfläche |
| 3 | Schutzgitter | 23 | Querschnittsfläche |
| 4 | Gitterelement | 24 | Austrittsfläche |
| 5 | Gitteröffnung | | |
| 6 | Mittellängsachse | | |
| 7 | Gitterabstand | | |
| 8 | äußerstes Gitterelement | | |
| 9 | Gehäuseeinheit | | |
| 10 | Spalt | | |
| 11 | Gehäuse | | |
| 12 | Einlaufdüse | | |
| 13 | Bereich | | |
| 14 | Abschnitt | | |
| 15 | Überlappung | | |
| 16 | Segment | | |
| 17 | Weite | | |
| 18 | Segment | | |
| 19 | Innendurchmesser | | |
| 20 | Innendurchmesser | | |

## Patentansprüche

1. Lüfter (1) mit einem drehbeweglich gelagerten Lüfterrad (2), wobei ein Schutzgitter (3) das Lüfterrad (2) abdeckend am Lüfter (1) angeordnet ist und das Schutzgitter (3) hierbei mehrere Gitterelemente (4, 8) sowie zwischen den Gitterelementen (4, 8) ausgebildete Gitteröffnungen (5) aufweist, wobei zwischen den Gitterelementen (4, 8) quer zu einer Mittellängsachse (6) des Lüfters (1) ein Gitterabstand (7) ausgebildet ist, **dadurch gekennzeichnet, dass** zwischen einem quer zu der Mittellängsachse (6) des Lüfters (1) äußersten Gitterelement (8) und einer Gehäuseeinheit (9) des Lüfters (1) ein einen Schutzgitterbypass bildender Spalt (10), insbesondere ein Ringspalt, ausgebildet ist.

2. Lüfter (1) nach Anspruch 1, **dadurch gekennzeichnet, dass** die Gehäuseeinheit (9) ein Gehäuse (11) des Lüfters (1) und eine radial innen am Gehäuse (11) ausgeführte Einlaufdüse (12) umfasst, wobei diese Einlaufdüse (12) sich an das Schutzgitter (3) anschließend sowie zum äußersten Gitterelement (8) benachbart angeordnet ist und das Lüfterrad (2) quer zur Mittellängsachse (6) einfasst.

3. Lüfter (1) nach Anspruch 1 oder 2, **dadurch gekennzeichnet, dass** das äußerste Gitterelement (8) zumindest in einem der Gehäuseeinheit (9), insbesondere der Einlaufdüse (12), zugewandten Bereich (13) als ein Strömungsleitelement ausgeformt ist.

4. Lüfter (1) nach zumindest einem der vorhergehenden Ansprüche, **dadurch gekennzeichnet, dass** das äußerste Gitterelement (8) in einem Abschnitt (14) des Lüfters (1) sich wenigstens axial mit der dem äußersten Gitterelement (8) gegenüberliegenden Gehäuseeinheit (9), insbesondere der Einlaufdüse (12), überlappend ausgeformt und somit in dem Abschnitt (14) zwischen dem äußersten Gitterelement (8) und der Gehäuseeinheit (9) eine Überlappung (15) ausgebildet ist.

5. Lüfter (1) nach zumindest einem der vorhergehenden Ansprüche, **dadurch gekennzeichnet, dass** durch die Überlappung (15) ein zumindest anteilig axial verlaufendes Segment (16) des Spalts (10) ausgebildet ist.

6. Lüfter (1) nach zumindest einem der vorhergehenden Ansprüche, **dadurch gekennzeichnet, dass** der als ein Strömungsleitelement ausgeformte Bereich (13) des äußersten Gitterelements (8) wenigstens in dem die Überlappung (15) aufweisenden Abschnitt (14) des Lüfters (1) einer Form der Gehäuseeinheit (9), insbesondere der Einlaufdüse (12), in diesem Abschnitt (14) folgend ausgeformt ist.

7. Lüfter (1) nach zumindest einem der vorhergehenden Ansprüche, **dadurch gekennzeichnet, dass** das äußerste Gitterelement (8) mit der dem äußersten Gitterelement (8) gegenüberliegenden Gehäuseeinheit (9), insbesondere der Einlaufdüse (12) und/oder dem Gehäuse (11), ein einen Lufteinlass bildendes, zumindest anteilig radial und/oder schräg verlaufendes Segment (18) des Spalts (10) ausformt, welches insbesondere in das durch die Überlappung (15) ausgebildete, zumindest anteilig axial verlaufende Segment (16) des Spalts (10) übergeht.

8. Lüfter (1) nach zumindest einem der vorhergehenden Ansprüche, **dadurch gekennzeichnet, dass** eine Weite (17) des Spalts (10) geringer ist als der kleinste Gitterabstand (7) zwischen zwei benachbarten Gitterelementen (4, 8).

9. Lüfter (1) nach zumindest einem der vorhergehenden Ansprüche, **dadurch gekennzeichnet, dass** der Spalt (10), insbesondere wenigstens das zumindest anteilig axial verlaufende Segment (16), wenigstens abschnittsweise als ein Diffusor ausgeformt ist, wobei ein Verhältnis einer eintrittsseitigen Querschnittsfläche (21) des Spalts (10), insbesondere einer Eintrittsfläche (22) des zumindest anteilig axial verlaufenden Segments (16) und einer austrittsseitigen Querschnittsfläche (23) des Spalts (10), insbesondere einer Austrittsfläche (24) des zumindest anteilig axial verlaufenden Segments (16) dem Verhältnis einer Eintrittsfläche zu einer Austrittsfläche eines rotationssymmetrischen Diffusors mit einem Diffusorwinkel von höchstens 11°, bevorzugt höchstens 8° entspricht.

10. Lüfter (1) nach zumindest einem der vorhergehenden Ansprüche, **dadurch gekennzeichnet, dass** ein kleinster Innendurchmesser (19) der Einlaufdüse (12) wenigstens 90 %, bevorzugt wenigstens 93 % und besonders bevorzugt wenigstens 95 % eines Innendurchmessers (20) des Gehäuses (11) beträgt, wobei das Lüfterrad (2) dem kleinsten Innendurchmesser (19) der Einlaufdüse (12) angepasst ist.
